# EUROPÄISCHE PATENTSCHRIFT

(11) **EP 2 378 001 B1**
(45) Veröffentlichungstag und Bekanntmachung des Hinweises auf die Patenterteilung: **12.06.2013**
(21) Anmeldenummer: 10004082.3
(22) Anmeldetag: 16.04.2010
(51) Int. Cl.: E02D 7/16, E21B 7/02

(54) **Bodenbearbeitungsvorrichtung**
Soil cultivation device
Dispositif de traitement de sol

(43) Veröffentlichungstag der Anmeldung: 19.10.2011
(73) Patentinhaber: BAUER Maschinen GmbH, 86529 Schrobenhausen (DE)
(72) Erfinder: Pöckl, Rudolf, 86529 Schrobenhausen (DE)
(74) Vertreter: Wunderlich, Rainer

(56) Entgegenhaltungen:
- EP-A1- 1 580 398
- EP-A1- 1 849 919
- EP-A1- 1 884 619
- EP-A1- 1 978 204
- EP-A2- 0 548 900
- WO-A1-2009/111845
- WO-A1-2009/118386

## Beschreibung

Die Erfindung betrifft eine Bodenbearbeitungsvorrichtung mit den Merkmalen des Oberbegriffs des Anspruchs 1. Eine solche Bodenbearbeitungsvorrichtung ist ausgebildet mit einem Trägergerät, einem Mast, der einen Mastverlauf bildet, und der ein Mastunterteil, welches am Trägergerät angelenkt ist, ein Mastoberteil und mindestens ein Mastverlängerungsstück aufweist, wobei das Mastverlängerungsstück zum Vergrößern der Mastlänge zwischen Mastunterteil und Mastoberteil in den Mastverlauf einfügbar ist, und wobei das Mastverlängerungsstück zum Verringern der Mastlänge vom Mastoberteil und vom Mastunterteil lösbar und aus dem Mastverlauf entfernbar ist, und das Mastoberteil bei entferntem Mastverlängerungsstück unmittelbar am Mastunterteil befestigbar ist, einem Arbeitsschlitten, welcher entlang des Mastes verschiebbar geführt ist, und mindestens einem Vorschubseil zum Verschieben des Arbeitsschlittens, welches zumindest bereichsweise längs des Mastes verläuft.

Es ist bekannt, beispielsweise aus EP 1 849 919 A1, Bodenbearbeitungsgeräte mit mehrteiligen Masten vorzusehen, bei denen im Mastverlauf angeordnete Mastverlängerungsstücke zum Transport entfernt werden und die verbleibenden Mastteile anschließend wieder zusammengesetzt werden. Durch das Entfernen der Mastverlängerungsstücke aus dem Mastverlauf können die Mastabmessungen zum Transport verringert werden. Durch erneutes Einfügen der Mastverlängerungsstücke können zum Bohrbetrieb die ursprünglichen Mastabmessungen wieder hergestellt werden.

Aufgabe der Erfindung ist es, eine gattungsgemäße Bodenbearbeitungsvorrichtung so weiterzubilden, dass bei besonders hoher Zuverlässigkeit ein besonders einfacher, schneller und sicherer Betrieb, insbesondere im Hinblick auf das Umrüsten zwischen einer Betriebskonfiguration und einer Transportkonfiguration der Bodenbearbeitungsvorrichtung, möglich ist.

Die Aufgabe wird erfindungsgemäß durch eine Bodenbearbeitungsvorrichtung mit den Merkmalen des Anspruchs 1 gelöst. Bevorzugte Ausführungsbeispiele sind in den abhängigen Ansprüchen angegeben.

Die erfindungsgemäße Bodenbearbeitungsvorrichtung ist dadurch gekennzeichnet, dass eine Haspel zum Aufnehmen von Schlappseil vorgesehen ist, welches am Vorschubseil entsteht, wenn das Mastverlängerungsstück aus dem Mastverlauf entfernt wird und das Mastoberteil unmittelbar am Mastunterteil befestigt wird.

Die Erfindung beruht auf der Erkenntnis, dass sich bei einer gattungsgemäßen Bodenbearbeitungsvorrichtung im Vorschubseil Schlappseil bilden kann, wenn das Mastverlängerungsstück zum Transport aus dem Mastverlauf entfernt wird und das Mastunterteil und das Mastoberteil unmittelbar zusammengefügt werden. Dabei kann die Länge des Schlappseils einem Vielfachen der Länge des Mastverlängerungsstücks entsprechen, wenn das Vorschubseil mehrfach längs des Mastes hin- und hergeführt ist. Da dieses Schlappseil unter Umständen den Transport der Bodenbearbeitungsvorrichtung behindern oder sogar gefährden kann, war es nach dem Stand der Technik unter Umständen erforderlich, das Vorschubseil zum Transport zu entfernen oder es vollständig auf der Vorschubseilwinde aufzunehmen, was mit einem entsprechenden Zeitaufwand einhergeht, und zwar sowohl bei der Vorbereitung des Transports als auch beim Wiederaufstellen des Mastes, wenn das entfernte Vorschubseil erneut aufgezogen werden muss.

Hier setzt die Erfindung an und sieht eine Haspel vor, die zur temporären Aufnahme des sich bildenden Schlappseils eingerichtet ist. Durch solch eine Haspel kann die Schlappseilbildung unterbunden werden, ohne dass es erforderlich ist, das Vorschubseil vom Mast zu entfernen. Das Vorschubseil kann damit auch beim Transport am Mast verbleiben, was den Aufwand beim Abbau oder Wiederaufbau der Bodenbearbeitungsvorrichtung deutlich verringern kann.

Die erfindungsgemäße Bodenbearbeitungsvorrichtung kann insbesondere als Bohrgerät ausgebildet sein. Das erfindungsgemäße Trägergerät kann zweckmäßigerweise ein Fahrwerk, beispielsweise ein Raupenkettenfahrwerk aufweisen. Das Mastunterteil und somit der Mast sind zweckmäßigerweise um eine horizontal verlaufende Achse schwenkbar am Trägergerät angelenkt, so dass das Mastunterteil und damit der Mast zwischen einer vertikalen Betriebsposition und einer horizontalen Rüst- und Transportposition verschwenkt werden können. Am Arbeitsschlitten kann insbesondere ein Dreh- und/oder Rüttelantrieb und/oder eine Führung für ein Bodenbearbeitungswerkzeug, beispielsweise ein Bohrgestänge, vorgesehen sein. Bei dem Vorschubseil kann es sich insbesondere um ein Oberseil handeln, welches um die Mastoberseite herum zu einer Winde geführt ist. Es können auch weitere Vorschubseile vorgesehen sein, beispielsweise ein Unterseil, welches um die Mastunterseite herumgeführt ist.

Die erfindungsgemäße Haspel ist zweckmäßigerweise als Drehhaspel ausgebildet, das heißt sie weist einen drehbar gelagerten Aufnahmekörper für das Seil auf. Der Aufnahmekörper kann beispielsweise Aufnahmearme aufweisen, die sich radial von der Drehachse der Haspel nach außen erstrecken. Der Aufnahmekörper kann auch als Spule ausgebildet sein.

Eine bevorzugte Ausführungsform der Erfindung besteht darin, dass die Haspel lösbar am Mast befestigt ist. Dies erlaubt es, die Haspel lediglich dann anzubringen, wenn auch mit Schlappseilbildung zu rechnen ist, also in der Regel beim Transport der Bodenbearbeitungsvorrichtung. Beim Bodenbearbeitungsbetrieb kann die Haspel hingegen entfernt werden, so dass dieser Betrieb durch die Haspel nicht beeinträchtigt werden kann.

Die Haspel kann beispielsweise hydraulisch oder mechanisch lösbar am Mast befestigt sein.

Insbesondere kann vorgesehen sein, dass die Haspel am Mastunterteil angeordnet ist. Da dieses Mastunterteil beim Entfernen des Mastverlängerungsstücks, also dann, wenn das Schlappseil anfällt, in der Regel stationär bleibt, kann durch eine solche Anordnung die Betriebszuverlässigkeit weiter erhöht werden.

Weiter ist es vorteilhaft, dass die Haspel in einem dem Trägergerät abgewandten Endbereich des Mastunterteils am Mastunterteil angeordnet ist, wobei insbesondere vorgesehen sein kann, dass die Haspel in Längsrichtung des Mastes über das Mastunterteil übersteht. Hierdurch wird die Seilführung weiter vereinfacht. Der dem Trägergerät abgewandte Endbereich des Mastunterteils ist bei senkrechtem Mastverlauf in der Regel der obere Endbereich des Mastunterteils. Aufgrund des erfindungsgemäßen Überstandes der Haspel in Längsrichtung des Mastes über das Mastunterteil hinweg kann insbesondere vorgesehen sein, dass sich die am Mastunterteil angeordnete Haspel in Längsrichtung des Mastes betrachtet im Bereich des Mastoberteils befindet, wenn das Mastoberteil zum Transport unmittelbar am Mastunterteil befestigt ist.

Darüber hinaus ist es zweckmäßig, dass die Haspel auf einer dem Arbeitsschlitten abgewandten Mastrückseite angeordnet ist. Wenn sich der Mast zum Transport in einer horizontalen Position befindet, liegt diese Mastrückseite oberhalb des Mastes. Die Haspel befindet sich somit beim Transport in einem Bereich, der im Hinblick auf die Transportabmessungen in der Regel wenig kritisch ist.

Ein besonders zuverlässiger Verschiebebetrieb des Arbeitsschlittens kann dadurch gewährleistet werden, dass ein Seilspannzylinder vorgesehen ist, an dem ein Ende des Vorschubseils lösbar befestigt ist. Dieser Seilspannzylinder erlaubt es, das Vorschubseil beim Betrieb gespannt zu halten, so dass eine besonders präzise Schlittenverschiebung möglich ist. Der Seilspannzylinder kann insbesondere als Hydraulikzylinder ausgebildet sein. Er ist zweckmäßigerweise einerseits mit dem Vorschubseil und andererseits mit dem Mast verbunden. Insbesondere kann der Seilspannzylinder am Mastverlängerungsstück vorgesehen sein. Wird dann das Mastverlängerungsstück zum Transport entfernt, so wird damit auch der Seilspannzylinder, der zum Transport in der Regel nicht notwendig ist, entfernt, so dass das Transportgewicht vorteilhafterweise reduziert ist. Insbesondere kann vorgesehen sein, dass das Ende des Vorschubseils mit einer Seilöse am Seilspannzylinder befestigt ist, was den zum Betrieb erforderlichen Aufwand weiter reduziert. Beispielsweise kann vorgesehen sein, dass das Ende des Vorschubseils am Kolben des Seilspannzylinders befestigt ist.

Weiterhin ist es zweckmäßig, dass die Haspel eine Befestigungseinrichtung zum lösbaren Befestigen des Vorschubseils aufweist. Demgemäß kann vorgesehen werden, dass sich die Haspel nur dann im Seilverlauf des Vorschubseils befindet, wenn auch mit Schlappseilbildung zu rechnen ist. Hierdurch wird die Betriebszuverlässigkeit weiter erhöht. Insbesondere ist bevorzugt, dass die Befestigungseinrichtung zum lösbaren Befestigen der Seilöse des Vorschubseils vorgesehen ist. In diesem kann zum Transport in besonders einfacher Weise die Seilöse vom Seilspannzylinder entfernt werden und mit der Haspel verbunden werden.

Erfindungsgemäß ist es, dass der Mast zwischen einer vertikalen Betriebsposition und einer horizontalen Rüst- und Transportposition schwenkbar am Trägergerät angeordnet ist, was den Transport vereinfacht.

Eine weitere bevorzugte Weiterbildung der Erfindung liegt darin, dass ein Haspelantrieb zum Betätigen der Haspel vorgesehen ist, was einen automatischen Betrieb erlauben kann. Grundsätzlich könnte das Vorschubseil aber auch händisch auf die Haspel aufgespult werden.

Überdies ist zweckmäßig, dass eine Haspelbremse zum Festlegen der Haspel vorgesehen ist. Hierdurch kann verhindert werden, dass sich das Vorschubseil beim Transport ungewollt von der Haspel abspult.

Vorzugsweise weist das Mastoberteil zumindest eine Umlenkrolle für das Vorschubseil auf, was die Seilführung vereinfachen kann. Es können am Mastoberteil auch mehrere Umlenkrollen für das Vorschubseil vorgesehen sein.

Die Erfindung betrifft auch ein Verfahren zum Betrieb einer erfindungsgemäßen Bodenbearbeitungsvorrichtung, bei dem der Mast mit eingefügtem Mastverlängerungsstück aus einer vertikalen Betriebsposition in eine horizontale Rüst- und Transportposition geschwenkt wird, die Haspel am Mast befestigt wird, das Mastverlängerungsstück vom Mastunterteil und vom Mastoberteil gelöst und entfernt wird und das Mastoberteil unmittelbar am Mastunterteil befestigt wird, und zumindest ein Teil des Vorschubseils auf der Haspel aufgespult wird. Hierdurch können das beim Entfernen des Mastverlängerungsstücks gebildete Schlappseil aufgenommen und die im Zusammenhang mit der erfindungsgemäßen Bodenbearbeitungsvorrichtung erläuterten Vorteile realisiert werden.

Besonders zweckmäßig ist es, dass die Haspel am Mast befestigt wird, nachdem der Mast in die horizontale Rüst- und Transportposition geschwenkt wurde. Dies ermöglicht eine besonders einfache Montage der Haspel.

Weiterhin ist es zweckmäßig, dass zum Aufspulen des Vorschubseils ein Ende des Vorschubseils von einem am Mast, insbesondere an einem Seilspannzylinder, vorgesehenen ersten Befestigungspunkt gelöst wird und sodann an einem an der Haspel vorgesehenen zweiten Befestigungspunkt befestigt wird. Dies kann durch entsprechendes Versetzen der erfindungsgemäßen Seilöse realisiert werden. Gemäß dieser Ausführungsform wird die Haspel nur zum Aufnehmen des Vorschubseils beim Transport mit dem Vorschubseil verbunden, und ist ansonsten aus dem Seilverlauf entfernt, was die Betriebszuverlässigkeit weiter erhöht.

Weiter ist es besonders zweckmäßig, dass der Seilspannzylinder entspannt wird, bevor das Mastverlängerungsstück entfernt wird. Dies erlaubt eine besonders einfache Demontage des Mastverlängerungsstücks.

Die Erfindung wird nachfolgend anhand bevorzugter Ausführungsbeispiele näher erläutert, die schematisch in den beiliegenden Figuren dargestellt sind. In den Figuren zeigen:
- Fig. 1: eine Seitenansicht einer erfindungsgemäßen Bodenbearbeitungsvorrichtung mit dem Mast in der vertikalen Betriebsposition;
- Fig. 2: die Bodenbearbeitungsvorrichtung aus Fig. 1 mit dem Mast in der horizontalen Rüst- und Transportposition in Seitenansicht; und
- Fig. 3: die Bodenbearbeitungsvorrichtung aus den Figuren 1 und 2 mit dem Mast in der horizontalen Rüst- und Transportposition bei entferntem Mastverlängerungsstück in Seitenansicht.

Ein Ausführungsbeispiel einer erfindungsgemäßen Bodenbearbeitungsvorrichtung ist in den Figuren 1 bis 3 dargestellt. Die Bodenbearbeitungsvorrichtung weist ein Trägergerät 3 mit einem Oberwagen auf, der auf einem als Raupenkettenfahrwerk ausgebildeten Fahrwerk angeordnet ist. An diesem Trägergerät 3 ist über ein Gelenk 32 mit horizontal verlaufender Gelenkachse ein Mast 1 angelenkt. Über dieses Gelenk 32 ist der Mast 1 zwischen der in Fig. 1 dargestellten Betriebsposition und der in den Figuren 2 und 3 dargestellten Rüst- und Transportposition verschwenkbar. Zum aktiven Verschwenken des Mastes 1 ist ein Nackenzylinder 33 vorgesehen, der einerseits am Mast 1 und andererseits am Trägergerät 3 angelenkt ist.

Am Mast 1 ist ein Arbeitsschlitten 6 vorgesehen, der in der Längsrichtung L des Mastes 1 verschiebbar am Mast 1 angeordnet ist. An diesem Arbeitsschlitten 6 kann beispielsweise ein Drehbohrantrieb 61 für ein Bohrgestänge vorgesehen sein.

Zum Verschieben des Arbeitsschlittens 6 ist unter anderem ein als Oberseil ausgebildetes Vorschubseil 8 vorgesehen, welches durch eine Seilwinde 25 betätigbar ist. Zum Spannen des Vorschubseils 8 ist an der Mastrückseite 18 des Mastes 1, das heißt auf der dem Arbeitsschlitten 6 abgewandten Mastseite, ein Seilspannzylinder 30 angeordnet. Der hydraulische Seilspannzylinder 30 ist einerseits, insbesondere an seinem Zylindergehäuse, mit dem Mast 1 verbunden, und andererseits, insbesondere an seiner Kolbenstange, mit dem Vorschubseil 8. Das Vorschubseil 8 weist dabei endseitig eine Seilöse 9 auf, über welche die Verbindung mit dem Seilspannzylinder 30 realisiert ist. Der Seilspannzylinder 30 dient in der in Fig. 1 dargestellten Arbeitsposition dazu, das Vorschubseil 8 gespannt zu halten. Vom Seilspannzylinder 30 läuft das Vorschubseil 8 über eine in einem oberen Bereich des Mastes 1 angebrachte Umlenkrolle 21 zum Arbeitsschlitten 6, an welchem zumindest eine weitere Umlenkrolle 26 vorgesehen ist. Über diese Umlenkrolle 26 des Arbeitsschlittens 6 läuft das Vorschubseil 8 wieder zum oberen Endbereich des Mastes 1 und von dort über eine zweite, hier nicht dargestellte Umlenkrolle nach unten zu der mit dem Mast 1 verbundenen Seilwinde 25, an welcher das zweite Ende des Vorschubseils 8 befestigt sein kann.

Wie insbesondere in Fig. 2 gezeigt ist, ist der Mast 1 dreiteilig ausgebildet und weist ein Mastunterteil 13 auf, an dem der Mast 1 über das Gelenk 32 mit dem Trägergerät 3 verbunden ist, ein Mastverlängerungsstück 12, welches sich bedarfsweise an das Mastunterteil 13 anschließt, und schließlich ein Mastoberteil 11, an dem die Umlenkrolle 21 angeordnet ist. In Fig. 1 ist exemplarisch ein weiteres Mastverlängerungsstück 12' zwischen Mastoberteil 11 und Mastunterteil 13 gezeigt.

Wie Figuren 2 und 3 zeigen, kann am Mast 1 bedarfsweise eine Haspel 2 vorgesehen werden, welche dazu dient, beim Umrüsten des Mastes 1 auftretendes Schlappseil am Vorschubseil 8 aufzunehmen. Insbesondere kann die Haspel 2 an der Mastrückseite 18 am Mastunterteil 13 angeordnet sein, und zwar in einem dem Trägergerät 3 abgewandten Endbereich 16 des Mastunterteils 13. Die Haspel 2 ist dabei im dargestellten Ausführungsbeispiel so angeordnet, dass sie über das Mastunterteil 13 übersteht und somit im Bereich des benachbarten Mastverlängerungsstücks 12 beziehungsweise Mastoberteils 11 angeordnet ist.

Die Figuren 1 bis 3 illustrieren verschiedene Verfahrensschritte beim Umrüsten der Bodenbearbeitungsvorrichtung von einer Betriebsposition in eine Transportposition in einem erfindungsgemäßen Verfahren. Zunächst wird der Mast 1, der in Fig. 1 in seiner vertikalen Betriebsposition gezeigt ist, beispielsweise durch Ausfahren des Nackenzylinders 33 in seine in Fig. 2 dargestellte Rüst- und Transportposition umgelegt. Sodann wird die Haspel 2 am Mastunterteil 13 angebaut, beispielsweise mechanisch und/oder hydraulisch. Der Seilspannzylinder 30 wird entspannt und das Mastverlängerungsstück 12 wird vom Mastoberteil 11 und 13 gelöst und mitsamt dem Seilspannzylinder 30 entfernt. Sodann wird das Mastoberteil 11 unmittelbar am Mastunterteil 13 befestigt. Dieser Zustand, bei dem der Mast 1 um die Länge des Mastverlängerungsstücks 12 verkürzt ist, ist in Fig. 3 dargestellt.

Beim Entfernen des Mastverlängerungsstücks 12 und dem unmittelbaren Zusammenfügen von Mastoberteil 11 und Mastunterteil 13 wird im Vorschubseil 8 eine Seillänge frei, die einem Vielfachen der Länge des Mastverlängerungsstücks 12 entspricht. Um in diesem Zusammenhang eine Schlappseilbildung zu vermeiden, kann das Vorschubseil 8 mittels der Haspel 2 aufgespult werden. Hierzu wird das Vorschubseil 8 über die Seilöse 9 an der Haspel 2 befestigt und die Haspel betätigt.

## Patentansprüche

1. Bodenbearbeitungsvorrichtung mit
- einem Trägergerät (3),
- einem Mast (1), der einen Mastverlauf bildet, und der ein Mastunterteil (13), welches am Trägergerät (3) angelenkt ist, ein Mastoberteil (11) und mindestens ein Mastverlängerungsstück (12) aufweist,
- wobei das Mastverlängerungsstück (12) zum Vergrößern der Mastlänge zwischen Mastunterteil (13) und Mastoberteil (11) in den Mastverlauf einfügbar ist, und
- wobei das Mastverlängerungsstück (12) zum Verringern der Mastlänge vom Mastoberteil (11) und vom Mastunterteil (13) lösbar und aus dem Mastverlauf entfernbar ist, und das Mastoberteil (11) bei entferntem Mastverlängerungsstück (12) unmittelbar am Mastunterteil (13) befestigbar ist,
- einem Arbeitsschlitten (6), welcher entlang des Mastes (1) verschiebbar geführt ist, und
- mindestens einem Vorschubseil (8) zum Verschieben des Arbeitsschlittens (6), weiches zumindest bereichsweise längs des Mastes (1) verläuft, und einer Seilwinde (25),
**dadurch gekennzeichnet,**
- **dass** zusätzlich zu der Seilwinde (25) eine Haspel (2) zum Aufnehmen von Schlappseil vorgesehen ist, welches am Vorschubseil (8) entsteht, wenn das Mastverlängerungsstück (12) aus dem Mastverlauf entfernt wird und das Mastoberteil (11) unmittelbar am Mastunterteil (13) befestigt wird.

2. Bodenbearbeitungsvorrichtung nach Anspruch 1,
**dadurch gekennzeichnet,**
**dass** die Haspel (2) lösbar am Mast (1) befestigt ist.

3. Bodenbearbeitungsvorrichtung nach einem der vorstehenden Ansprüche,
**dadurch gekennzeichnet,**
**dass** die Haspel (2) am Mastunterteil (13) angeordnet ist.

4. Bodenbearbeitungsvorrichtung nach Anspruch 3,
**dadurch gekennzeichnet,**
**dass** die Haspel (2) in einem dem Trägergerät (3) abgewandten Endbereich (16) des Mastunterteils (13) am Mastunterteil (13) angeordnet ist, und dass die Haspel (2) in Längsrichtung (L) des Mastes (1) über das Mastunterteil (13) übersteht.

5. Bodenbearbeitungsvorrichtung nach einem der vorstehenden Ansprüche,
**dadurch gekennzeichnet,**
**dass** die Haspel (2) auf einer dem Arbeitsschlitten (6) abgewandten Mastrückseite (18) angeordnet ist.

6. Bodenbearbeitungsvorrichtung nach einem der vorstehenden Ansprüche,
**dadurch gekennzeichnet,**
**dass**, insbesondere am Mastverlängerungsstück (12), ein Seilspannzylinder (30) vorgesehen ist, an dem ein Ende des Vorschubseils (8) mit einer Seilöse (9) lösbar befestigt ist.

7. Bodenbearbeitungsvorrichtung nach Anspruch 6,
**dadurch gekennzeichnet,**
**dass** die Haspel (2) eine Befestigungseinrichtung zum lösbaren Befestigen des Vorschubseils (8), insbesondere der Seilöse (9) des Vorschubseils (8) aufweist.

8. Bodenbearbeitungsvorrichtung nach einem der vorstehenden Ansprüche,
**dadurch gekennzeichnet,**
**dass** der Mast (1) zwischen einer vertikalen Betriebsposition und einer horizontalen Rüst- und Transportposition schwenkbar am Trägergerät (3) angeordnet ist.

9. Bodenbearbeitungsvorrichtung nach einem der vorstehenden Ansprüche,
**dadurch gekennzeichnet,**
**dass** ein Haspelantrieb zum Betätigen der Haspel (2) und/oder eine Haspelbremse zum Festlegen der Haspel (2) vorgesehen ist.

10. Bodenbearbeitungsvorrichtung nach einem der vorstehenden Ansprüche,
**dadurch gekennzeichnet,**
**dass** das Mastoberteil (11) zumindest eine Umlenkrolle (21) für das Vorschubseil (8) aufweist.

11. Verfahren zum Betrieb einer Bodenbearbeitungsvorrichtung nach einem der vorstehenden Ansprüche, bei dem
der Mast (1) mit eingefügtem Mastverlängerungsstück (12) aus einer vertikalen Betriebsposition in eine horizontale Rüst- und Transportposition geschwenkt wird,
die Haspel (2) am Mast (1) befestigt wird,
das Mastverlängerungsstück (12) vom Mastunterteil (13) und vom Mastoberteil (11) gelöst und entfernt wird und das Mastoberteil (11) unmittelbar am Mastunterteil (13) befestigt wird, und
zumindest ein Teil des Vorschubseils (8) auf der Haspel (2) aufgespult wird.

12. Verfahren nach Anspruch 11,
**dadurch gekennzeichnet,**
**dass** die Haspel (2) am Mast (1) befestigt wird, nachdem der Mast (1) in die horizontale Rüst- und Transportposition geschwenkt wurde.

13. Verfahren nach einem der Ansprüche 11 oder 12,
**dadurch gekennzeichnet,**
**dass** zum Aufspulen des Vorschubseils (8) ein Ende des Vorschubseils (8) von einem am Mast (1), insbesondere an einem Seilspannzylinder (30), vorgesehenen ersten Befestigungspunkt gelöst wird und sodann an einem an der Haspel (2) vorgesehenen zweiten Befestigungspunkt befestigt wird.

14. Verfahren nach Anspruch 13,
**dadurch gekennzeichnet,**
**dass** der Seilspannzylinder (30) entspannt wird, bevor das Mastverlängerungsstück (12) entfernt wird.

## Claims

1. Ground working device comprising
- a carrier implement (3),
- a mast (1) that forms a mast sequence and has a lower mast part (13), which is linked to the carrier implement (3), an upper mast part (11) and at least one mast extension piece (12),
- whereby for the purpose of increasing the mast length the mast extension piece (12) can be inserted into the mast sequence between lower mast part (13) and upper mast part (11), and
- whereby for the purpose of reducing the mast length the mast extension piece (12) can be released from the upper mast part (11) and the lower mast part (13) and removed from the mast sequence, and, with the mast extension piece (12) removed, the upper mast part (11) can be fixed directly on the lower mast part (13),
- a work sledge (6) which is guided in a displaceable manner along the mast (1), and
- at least one feed rope (8) for displacing the work sledge (6), which runs at least in some areas longitudinally of the mast (1), and a rope winch (25)
**characterized in that**
- additionally to the rope winch (25) a reel (2) for receiving slack rope is provided that develops on the feed rope (8) when the mast extension piece (12) is removed from the mast sequence and the upper mast part (11) is fixed directly on the lower mast part (13).

2. Ground working device according to claim 1,
**characterized in that**
the reel (2) is fixed in a releasable manner on the mast (1).

3. Ground working device according to any one of the preceding claims,
**characterized in that**
the reel (2) is arranged on the lower mast part (13).

4. Ground working device according to claim 3,
**characterized in that**
the reel (2) is arranged on the lower mast part (13) in an end region (16) of the said lower mast part (13) facing away from the carrier implement (3) and
**in that** the reel (2) projects in the longitudinal direction (L) of the mast (1) beyond the lower mast part (13).

5. Ground working device according to any one of the preceding claims,
**characterized in that**
the reel (2) is arranged on a mast's rear side (18) facing away from the work sledge (6).

6. Ground working device according to any one of the preceding claims,
**characterized in that**
in particular on the mast extension piece (12) a rope tensioning cylinder (30) is provided, on which one end of the feed rope (8) is fixed in a releasable manner with a rope loop (9).

7. Ground working device according to claim 6,
**characterized in that**
the reel (2) has a fixing means for releasably fixing the feed rope (8), in particular the rope loop (9) of the feed rope (8).

8. Ground working device according to any one of the preceding claims,
**characterized in that**
the mast (1) is pivotably arranged on the carrier implement (3) between a vertical operating position and a horizontal set-up and transport position.

9. Ground working device according to any one of the preceding claims,
**characterized in that**
a reel drive for actuating the reel (2) and/or
a reel brake for securing the reel (2) is provided.

10. Ground working device according to any one of the preceding claims,
**characterized in that**
the upper mast part (11) has at least one deflection roller (21) for the feed rope (8).

11. Method for operating a ground working device according to any one of the preceding claims, in which
the mast (1) with inserted mast extension piece (12) is pivoted from a vertical operating position into a horizontal set-up and transport position,
the reel (2) is fixed on the mast (1),
the mast extension piece (12) is released and removed from the lower mast part (13) and the upper mast part (11) and the upper mast part (11) is fixed directly on the lower mast part (13), and
at least a part of the feed rope (8) is wound onto the reel (2).

12. Method according to claim 11,
**characterized in that**
the reel (2) is fixed on the mast (1) after the mast (1) has been pivoted into the horizontal set-up and transport position.

13. Method according to any one of claims 11 or 12,
**characterized in that**
for winding up the feed rope (8) one end of the feed rope (8) is released from a first fixing point provided on the mast (1), in particular on a rope tensioning cylinder (30), and is subsequently fixed on a second fixing point provided on the reel (2).

14. Method according to claim 13,
**characterized in that**
the rope tensioning cylinder (30) is relaxed before removal of the mast extension piece (12).

## Revendications

1. Dispositif de traitement de sol avec
- un appareil porteur (3),
- un mât (1) qui forme un profil de mât, et qui présente une partie inférieure de mât (13), laquelle est articulée à l'appareil porteur (3), une partie supérieure de mât (11) et au moins un prolongement de mât (12),
- dans lequel le prolongement de mât (12) peut être inséré dans le profil de mât entre la partie inférieure de mât (13) et la partie supérieure de mât (11) pour augmenter la longueur du mât, et
- dans lequel le prolongement de mât (12) peut être détaché de la partie supérieure de mât (11) et de la partie inférieure de mât (13) pour réduire la longueur de mât et être retiré du profil de mât, et la partie supérieure de mât (11) peut être fixée directement à la partie inférieure de mât (13) quand le prolongement de mât (12) est retiré,
un chariot de travail (6) qui est guidé mobile le long du mât (1), et
au moins un câble d'avance (8) pour déplacer le chariot de travail (6), qui s'étend au moins par endroits le long du mât (1), et un treuil (25),
**caractérisé en ce qu'**en plus du treuil (25), un dévidoir (2) est prévu pour recevoir du câble mou qui se forme sur le câble d'avance (8) lorsque le prolongement de mât (12) est retiré du profil de mât et la partie supérieure de mât (11) est fixée directement sur la partie inférieure de mât (13).

2. Dispositif de traitement de sol selon la revendication 1, **caractérisé en ce que** le dévidoir (2) est fixé de manière amovible sur le mât (1).

3. Dispositif de traitement de sol selon l'une des revendications précédentes, **caractérisé en ce que** le dévidoir (2) est placé sur la partie inférieure de mât (13).

4. Dispositif de traitement de sol selon la revendication 3, **caractérisé en ce que** le dévidoir (2) est placé sur la partie inférieure de mât (13) dans une partie d'extrémité (16) de la partie inférieure de mât (13) opposée à l'appareil porteur (3), et **en ce que** le dévidoir (2) dépasse de la partie inférieure de mât (13) dans la direction longitudinale (L) du mât (1).

5. Dispositif de traitement de sol selon l'une des revendications précédentes, **caractérisé en ce que** le dévidoir (2) est placé sur une face dorsale (18) du mât opposée au chariot de travail (6).

6. Dispositif de traitement de sol selon l'une des revendications précédentes, **caractérisé en ce que**, en particulier sur le prolongement de mât (12), il est prévu un vérin de tension de câble (30) auquel une extrémité du câble d'avance (8) est fixée de manière amovible avec un oeillet de câble (9).

7. Dispositif de traitement de sol selon la revendication 6, **caractérisé en ce que** le dévidoir (2) présente un dispositif de fixation pour la fixation amovible du câble d'avance (8), en particulier de l'oeillet de câble (9) du câble d'avance (8).

8. Dispositif de traitement de sol selon l'une des revendications précédentes, **caractérisé en ce que** le mât (1) est placé sur l'appareil porteur (3) de manière pivotante entre une position verticale de service et une position horizontale de rangement et de transport.

9. Dispositif de traitement de sol selon l'une des revendications précédentes, **caractérisé en ce qu'**un entraînement de dévidoir est prévu pour actionner le dévidoir (2) et/ou un frein de dévidoir pour immobiliser le dévidoir (2).

10. Dispositif de traitement de sol selon l'une des revendications précédentes, **caractérisé en ce que** la partie supérieure de mât (11) présente au moins un rouleau de renvoi (21) pour le câble d'avance (8).

11. Procédé d'utilisation d'un dispositif de traitement de sol selon l'une des revendications précédentes, dans lequel
le mât (1) est pivoté, avec le prolongement de mât (12), d'une position verticale de service à une position horizontale de rangement et de transport,
le dévidoir (2) est fixé sur le mât (1),
le prolongement de mât (12) est libéré de la partie supérieure de mât (11) et de la partie inférieure de mât (13) et est retiré, et la partie supérieure de mât (11) est fixée sur le partie inférieure de mât (13), et
au moins une partie du câble d'avance (8) est enroulée sur le dévidoir (2).

12. Procédé selon la revendication 11, **caractérisé en ce que** le dévidoir (2) est fixé sur le mât (1) après que le mât (1) a été pivoté dans la position horizontale de rangement et de transport.

13. Procédé selon l'une des revendications 11 ou 12, **caractérisé en ce que**, pour enrouler le câble d'avance (8), une extrémité du câble d'avance (8) est libérée d'un premier point de fixation prévu sur le mât (1), en particulier sur un vérin de tension de câble (30), puis est fixée à un deuxième point de fixation prévu sur le dévidoir (2).

14. Procédé selon la revendication 13, **caractérisé en ce que** le vérin de tension de câble (30) est détendu avant de retirer le prolongement de mât (12).
